# EUROPÄISCHE PATENTSCHRIFT

(11) **EP 3 102 879 B1**
(45) Veröffentlichungstag und Bekanntmachung des Hinweises auf die Patenterteilung: **17.04.2019**
(21) Anmeldenummer: 15708279.3
(22) Anmeldetag: 22.01.2015
(51) Int. Cl.: F23D 14/06, F23N 1/00, F23N 5/24, F24C 15/10, F24C 3/12, F16K 21/10

(54) **GASABSCHALTVENTIL, GASBRENNERANORDNUNG, KOCHSTELLE UND HERD**
GAS SHUT-OFF VALVE, GAS BURNER ASSEMBLY, COOKING HOB, AND STOVE
VALVE DE COUPURE DE GAZ, ENSEMBLE BRÛLEUR À GAZ, ZONE DE CUISSON ET CUISINIÈRE

(30) Priorität: 03.02.2014 ES 201430129
(43) Veröffentlichungstag der Anmeldung: 14.12.2016
(73) Patentinhaber: BSH Hausgeräte GmbH, 81739 München (DE)
(72) Erfinder: CABARGA HERRERA, Alejandro, E-39011 Santander (ES); GUTIERREZ HUMARA, Melca, E-39650 La Penilla (ES); PALACIOS VALDUEZA, Luis Antonio, E-39610 Astillero (ES); PLACER MARURI, Emilio, E-39120 Liencres (ES); SAIZ GONZALEZ, Roberto, E-39539 Santander (ES)
(86) Internationale Anmeldenummer: PCT/IB2015/050486
(87) Internationale Veröffentlichungsnummer: WO 2015/114495

(56) Entgegenhaltungen:
- EP-A1- 0 731 317
- EP-A1- 2 187 131
- EP-A1- 2 495 498
- WO-A1-98/50736
- GB-A- 1 565 682
- JP-A- S5 642 774
- US-A- 4 681 084
- US-A- 5 809 990

## Beschreibung

Die vorliegende Erfindung betrifft ein Gasabschaltventil, eine Gasbrenneranordnung, eine Kochstelle und einen Herd.

Eine Kochstelle kann mehrere Gasbrenner aufweisen, wobei jedem Gasbrenner ein eigenes Gasregelventil zugeordnet sein kann. Zum Erwärmen eines Gargutgefäßes wird dieses auf einem Topfträger eines jeweiligen Gasbrenners abgestellt. Beim Abheben des Gargutgefäßes brennt der Gasbrenner weiter.

Die FR 2 662 236 A1 beschreibt ein Gasabschaltventil für einen Gasbrenner. Das Gasabschaltventil weist ein Betätigungselement auf, das beim Abstellen eines Gargutgefäßes auf dem Gasbrenner heruntergedrückt wird und so einen Ventilkörper von einem Ventilsitz abhebt. Hierdurch wird ein Brenngasstrom zum Gasbrenner freigegeben. Beim Abheben des Gargutgefäßes von dem Gasbrenner wird der Ventilkörper mit Hilfe einer Federeinrichtung auf den Ventilsitz gedrückt und schließt so die Gaszufuhr zu dem Gasbrenner. Der Gasbrenner erlischt somit unmittelbar beim Abheben des Gargutgefäßes.

Die GB 1 565 682 A beschreibt ein Gasabschaltventil für einen Gasbrenner. Beim Abheben eines Gargutgefäßes von dem Gasbrenner wird die Brenngaszufuhr zu dem Gasbrenner zeitverzögert unterbrochen.

Die JP S56 42774 A beschreibt ein Gasabschaltventil mit einem Flüssigkeitsdämpfer.

Die EP 0 731 317 A1 beschreibt eine Gaskochstelle mit einem Topferkennungssystem. Beim Abheben eines Gargutgefäßes von der Gaskochstelle schaltet sich die Brenngaszufuhr zu der Gaskochstelle ab.

Die US 4,681,084 A beschreibt eine Gaskochstelle mit einem Gasabschaltventil. Die Gaskochstelle umfasst ein Topferkennungssystem. Beim Abheben eines Gargutgefäßes von der Gaskochstelle wird das Gasabschaltventil zeitverzögert geschlossen.

Die EP 2 187 131 A1 beschreibt eine Gaskochstelle mit einem Topferkennungssystem. Beim Abheben eines Gargutgefäßes von der Gaskochstelle schaltet sich die Brenngaszufuhr zu der Gaskochstelle ab.

Die WO 98/50736 A1 beschreibt ebenfalls eine Gaskochstelle mit einem Topferkennungssystem. Beim Abheben eines Gargutgefäßes von der Gaskochstelle schaltet sich die Brenngaszufuhr zu der Gaskochstelle zeitverzögert ab.

Vor diesem Hintergrund besteht eine Aufgabe der vorliegenden Erfindung, ein verbessertes Gasabschaltventil zur Verfügung zu stellen.

Demgemäß wird ein Gasabschaltventil für einen Gasbrenner, das wahlweise in einen geöffneten oder geschlossenen Zustand verbringbar ist, mit einer Verzögerungseinrichtung vorgeschlagen, die dazu eingerichtet ist, ein Verbringen des Gasabschaltventils von dem geöffneten Zustand in den geschlossenen Zustand zu verzögern, wobei das Gasabschaltventil ein Betätigungselement, das zum wahlweisen Öffnen oder Schließen des Gasabschaltventils von einer Offenposition in eine Schließposition verlagerbar ist, und eine Federeinrichtung umfasst, mit Hilfe derer das Betätigungselement in Richtung der Schließposition vorgespannt ist, wobei die Verzögerungseinrichtung dazu eingerichtet ist, ein selbsttätiges Verlagern des Betätigungselements mit Hilfe der Federeinrichtung von der Offenposition in die Schließposition zu verzögern und wobei die Verzögerungseinrichtung ein Gasdämpfer ist.

Das Gasabschaltventil kann ein Magnetventil sein. Insbesondere kann das Gasabschaltventil eine Sensor- oder Erkennungseinrichtung aufweisen, die dazu eingerichtet ist, ein Gargutgefäß zu erkennen, das auf einer dem Gasabschaltventil zugeordneten Kochstelle angeordnet ist. Beispielsweise kann die Erkennungseinrichtung eine elektronische Gargutgefäßerkennung ermöglichen. Die Erkennungseinrichtung kann hierzu beispielsweise einen optischen Sensor aufweisen. Alternativ kann die Erkennung des Gargutgefäßes mechanisch erfolgen. Hierbei kann die Erkennungseinrichtung als mechanisches Betätigungselement des Gasabschaltventils ausgebildet sein. Sobald das Gargutgefäß von der Kochstelle entfernt ist, wird dies von dem Gasabschaltventil und insbesondere der Erkennungseinrichtung registriert und das Gasabschaltventil wird von dem geöffneten in den geschlossenen Zustand verbracht. Die Verzögerungseinrichtung verzögert dabei das Verbringen des Gasabschaltventils von dem geöffneten in den geschlossenen Zustand, so dass das Gasabschaltventil beim Entfernen des Gargutgefäßes über ein vorbestimmtes Zeitintervall in dem geöffneten Zustand verbleibt. Hierdurch wird verhindert, dass eine Brennerflamme des Gasbrenners beim Entfernen des Gargutgefäßes sofort erlischt.

Das Gasabschaltventil umfasst ein Betätigungselement, das zum wahlweisen Öffnen oder Schließen des Gasabschaltventils von einer Offenposition in eine Schließposition verlagerbar ist und eine Federeinrichtung, mit Hilfe derer das Betätigungselement in Richtung einer Schließposition vorgespannt ist. Die Verzögerungseinrichtung ist dazu eingerichtet, ein selbsttätiges Verlagern des Betätigungselements mit Hilfe der Federeinrichtung von der Offenposition in die Schließposition zu verzögern.

Insbesondere ist die Verzögerungseinrichtung dazu eingerichtet, das selbsttätige Verlagern des Betätigungselements von der Offenposition in die Schließposition um ein vorbestimmtes Zeitintervall zu verzögern. In der Offenposition kann Brenngas durch das Gasabschaltventil strömen. In der Schließposition kann kein Brenngas durch das Gasabschaltventil strömen. Das vorbestimmte Zeitintervall kann beispielsweise mehr als eine Sekunde, bevorzugt mehr als zwei Sekunden, weiter bevorzugt mehr als fünf Sekunden betragen. Insbesondere wird mit Hilfe der Verzögerungseinrichtung eine Bewegung des Betätigungselements von der Offenposition in die Schließposition derart verlangsamt, dass für das vorbestimmte Zeitintervall weiterhin Brenngas durch das Gasabschaltventil strömt. Das Brenngas kann auch noch durch das Gasabschaltventil strömen, während sich dieses mit Hilfe der Verzögerungseinrichtung langsam schließt. Dadurch, dass die Verzögerungsvorrichtung vorgesehen ist, erlischt die Flamme des Gasbrenners nicht sofort beim kurzzeitigen Abheben des Gargutgefäßes von dem Gasbrenner. Hierdurch kann auf ein erneutes Zünden des Gasbrenners bei einem nur kurzzeitigen Abheben des Gargutgefäßes von dem Gasbrenner verzichtet werden.

Gemäß einer weiteren Ausführungsform dämpft die Verzögerungseinrichtung eine Bewegung des Betätigungselements beim Verlagern desselben von der Schließposition in die Offenposition.

Die Verzögerungseinrichtung kann ein Dämpfungselement sein. Insbesondere verlangsamt die Verzögerungseinrichtung die Bewegung des Betätigungselements beim Verlagern von der Schließposition in die Offenposition.

Gemäß einer weiteren Ausführungsform weist das Betätigungselement eine Auflagefläche für ein Gargutgefäß auf.

Die Auflagefläche ist insbesondere eine Stirnseite des Betätigungselements. Die Auflagefläche ist vorzugsweise eben.

Gemäß einer weiteren Ausführungsform ist das Betätigungselement stabförmig.

Das Betätigungselement weist vorzugsweise einen kreisrunden Querschnitt auf. Das Betätigungselement kann auch einen ovalen oder vieleckigen Querschnitt aufweisen. Insbesondere ist eine Mittelachse des Betätigungselements parallel zu einer Mittelachse des Gasbrenners angeordnet.

Die Verzögerungseinrichtung ist ein Gasdämpfer.

Hierdurch ist ein kostengünstiger und einfacher Aufbau der Verzögerungseinrichtung möglich. Dies reduziert die Kosten zur Herstellung des Gasabschaltventils. Ein Gasdämpfer ist insbesondere hitzeunempfindlich.

Gemäß einer weiteren Ausführungsform weist die Verzögerungseinrichtung eine an dem Betätigungselement vorgesehene erste Gaskammer und eine an einem Ventilgehäuse des Gasabschaltventils vorgesehene zweite Gaskammer auf, die über eine Düse mit der ersten Gaskammer fluidisch verbunden ist.

Die Düse ist insbesondere eine Drosselstelle. Über einen Durchmesser der Düse können die Dämpfungs- bzw. Verzögerungseigenschaften der Verzögerungseinrichtung eingestellt werden. Die an dem Betätigungselement vorgesehene erste Gaskammer ist vorzugsweise eine das Betätigungselement ringförmig umlaufende Nut. Die zweite Gaskammer ist als Ausnehmung in dem Ventilgehäuse vorgesehen.

Gemäß einer weiteren Ausführungsform ist das Betätigungselement zum Verlagern von der Schließposition in die Offenposition mit einem Gargutgefäß belastbar. Ferner verlagert sich beim Abheben des Gargutgefäßes von dem Betätigungselement das Betätigungselement mit Hilfe der Federeinrichtung selbsttätig von der Offenposition in die Schließposition.

Hierdurch wird bei einem längeren Abheben des Gargutgefäßes die Gaszufuhr abgeschaltet. Mit Hilfe der Verzögerungseinrichtung wird verhindert, dass beim kurzzeitigen Abheben des Gargutgefäßes von dem Gasbrenner die Gaszufuhr unterbrochen wird.

Gemäß einer weiteren Ausführungsform ist eine Mittelachse des Betätigungselements beim Verlagern desselben von der Offenposition in die Schließposition oder umgekehrt parallel zu einer Mittelachse des Gasbrenners angeordnet.

Das Betätigungselement ist vorzugsweise relativ zu dem Ventilgehäuse linear verlagerbar. Das Betätigungselement ist insbesondere in ein Ventilgehäuse des Gasabschaltventils hinein oder aus diesem heraus verlagerbar.

Weiterhin wird eine Gasbrenneranordnung für eine Kochstelle mit einem Gasbrenner, einem Gasregelventil einem derartigen Gasabschaltventil und einer Gaszuleitung vorgeschlagen. Die Gaszuleitung verbindet das Gasregelventil mit dem Gasabschaltventil und das Gasabschaltventil mit dem Gasbrenner.

Das Gasabschaltventil ist vorzugsweise stromabwärts bezüglich des Gasregelventils angeordnet. Das Gasregelventil ist dazu eingerichtet, einen Brenngasvolumenstrom zu dem Gasbrenner zu regeln. Im Gegensatz hierzu ist das Gasabschaltventil dazu eingerichtet, den Brenngasstrom zu dem Gasbrenner wahlweise freizugeben oder zu unterbrechen.

Gemäß einer weiteren Ausführungsform weist die Gasbrenneranordnung einen Topfträger zum Abstellen eines Gargutgefäßes auf.

Hierdurch kann auf einen Topfträger als weiteres Bauteil verzichtet werden.

Gemäß einer weiteren Ausführungsform weist der Topfträger das Betätigungselement des Gasabschaltventils auf.

Hierdurch kann das Gasabschaltventil dadurch geöffnet werden, dass ein Gargutgefäß auf dem Topfträger abgestellt wird.

Gemäß einer weiteren Ausführungsform bilden eine Auflagefläche des Betätigungselements und eine jeweilige Auflagefläche von Abstandhaltern des Topfträgers eine gemeinsame Auflagefläche des Topfträgers.

Die Abstandhalter sind vorzugsweise stabförmig. Vorzugsweise sind die Abstandhalter und das Betätigungselement ringförmig verteilt um den Gasbrenner angeordnet. Insbesondere sind die Abstandhalter und das Betätigungselement gleichmäßig voneinander beabstandet um den Gasbrenner herum angeordnet. Auf der gemeinsamen Auflagefläche kann ein Gargutgefäß abgestellt werden.

Gemäß einer weiteren Ausführungsform ist ein Rahmen des Topfträgers materialeinstückig mit einem Ventilgehäuse des Gasabschaltventils ausgebildet.

Hierdurch können Einzelteile eingespart werden. Ferner ist eine einfache Herstellung des Rahmens mit dem Ventilgehäuse möglich.

Ferner wird eine Kochstelle mit einem derartigen Gasabschaltventil und/oder einer derartigen Gasbrenneranordnung vorgeschlagen.

Weiterhin wird ein Herd mit einem derartigen Gasabschaltventil, einer derartigen Gasbrenneranordnung und/oder einer derartigen Kochstelle vorgeschlagen.

Das Gasabschaltventil, die Gasbrenneranordnung, die Kochstelle und der Herd sind zur Anwendung im Haushalt geeignet.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
Fig. 1 zeigt eine schematische perspektivische Ansicht einer Ausführungsform einer Kochstelle;
Fig. 2 zeigt in einer schematischen Aufsicht die Kochstelle gemäß der Fig. 1;
Fig. 3 zeigt in einer schematischen perspektivischen Ansicht eine Ausführungsform einer Gasbrenneranordnung der Kochstelle gemäß der Fig. 1;
Fig. 4 zeigt in einer schematischen perspektivischen Explosionsansicht eine Ausführungsform eines Topfträgers der Kochstelle gemäß der Fig. 1;
Fig. 5 zeigt in einer schematischen Schnittansicht die Gasbrenneranordnung gemäß der Fig. 3;
Fig. 6 zeigt in einer schematischen Schnittansicht eine Ausführungsform eines Gasabschaltventils der Gasbrenneranordnung gemäß der Fig. 3; und
Fig. 7 zeigt in einer weiteren schematischen Schnittansicht das Gasabschaltventil gemäß der Fig. 6.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht eines Herds 1 mit einer Kochstelle 2. Der Herd 1 ist ein Haushaltsgerät. Der Herd 1 ist insbesondere ein Gasherd. Die Kochstelle 2 weist eine wannenförmige Kochmulde 3 auf. Die Kochmulde 3 ist beispielsweise aus einem Stahlblech gefertigt. Die Kochmulde 3 kann mit einer in der Fig. 1 nicht gezeigten Kochfeldplatte abgedeckt sein. Die Kochstelle 2 weist mehrere Gasbrenneranordnungen 4 - 7 auf. Die Anzahl der Gasbrenneranordnungen 4 - 7 ist beliebig. Wie in der Fig. 1 gezeigt, kann die Kochstelle 2 vier Gasbrenneranordnungen 4 - 7 aufweisen.

Die Fig. 2 zeigt den Herd 1 in einer Aufsicht. Jede der Gasbrenneranordnungen 4 - 7 weist einen Topfträger 8 zum Abstellen eines nicht gezeigten Gargutgefäßes auf. Ferner weist jede Gasbrenneranordnung 4 - 7 einen Gasbrenner 9 und ein Gasregelventil 10, das mit einem Betätigungsknopf 11 versehen ist, auf. Das Gasregelventil 10 ist dazu eingerichtet, einen Brenngasvolumenstrom zu dem jeweiligen Gasbrenner 9 zu regeln. Ferner weist jede Gasbrenneranordnung 4 - 7 ein Gasabschaltventil 12 auf. Weiterhin umfasst jede Gasbrenneranordnung 4 - 7 eine Gaszuleitung 13, die das Gasregelventil 10 mit dem Gasabschaltventil 12 und das Gasabschaltventil 12 mit dem Gasbrenner 9 fluidisch verbindet.

Die Fig. 3 zeigt in einer schematischen perspektivischen Ansicht die Gasbrenneranordnung 4. Das Gasregelventil 10 ist an einer Hauptgasleitung 14 der Kochstelle 2 angeschlossen. Das Gasabschaltventil 12 ist zwischen dem Gasbrenner 9 und dem Gasregelventil 10 positioniert. Das Gasabschaltventil 12 weist ein, insbesondere stabförmiges Betätigungselement 15 auf. Das Betätigungselement 15 weist vorzugsweise einen kreisrunden Querschnitt auf. Der Topfträger 8 umfasst das Betätigungselement 15, einen Rahmen 16 und zumindest zwei Abstandhalter 17, 18. Der Rahmen 16 ist vorzugsweise ringförmig. Aus einer Oberseite des Rahmens 16 erstrecken sich die Abstandshalter 17, 18 sowie das Betätigungselement 15 heraus. Eine Stirnfläche oder Auflagefläche 19 des Betätigungselements 15 und eine jeweilige Auflagefläche 20, 21 der Abstandhalter 17, 18 bilden eine gemeinsame Auflagefläche AF des Topfträgers 8.

Die Fig. 4 zeigt in einer schematischen Explosionsansicht das Gasabschaltventil 12 mit dem Topfträger 8. Das Gasabschaltventil 12 weist ein Ventilgehäuse 22 auf, das vorzugsweise materialeinstückig mit dem Rahmen 16 des Topfträgers ausgebildet ist. Das Ventilgehäuse 22 weist vorzugsweise einen ersten Anschlussflansch 23 zum Anschließen der Gaszuleitung 13 an das Gasabschaltventil 12 und einen zweiten Anschlussflansch 24 zum Anschließen des Gasbrenners 9 auf. Der Anschlussflansch 24 weist dabei in Richtung eines Mittelpunktes des ringförmigen Rahmens 16 des Topfträgers 8. An den zweiten Anschlussflansch 24 kann ein Adapter 25 zum Verbinden des Ventilgehäuses 22 des Gasabschaltventils 12 mit dem Gasbrenner 9 vorgesehen sein.

Das Gasabschaltventil 12 weist ferner das Betätigungselement 15 auf. Das Betätigungselement 15 ist vorzugsweise stabförmig mit einem kreisrunden Querschnitt. An dem Betätigungselement 15 ist eine umlaufende Ringnut vorgesehen, die eine erste Gaskammer 26 einer Verzögerungseinrichtung 27 des Gasabschaltventils 12 bildet. Die Verzögerungseinrichtung 27 weist neben der ersten Gaskammer 26 eine an dem Ventilgehäuse 22 des Gasabschaltventils 12 vorgesehene zweite Gaskammer 28 auf. Die zweite Gaskammer 28 ist als Ausnehmung in dem Ventilgehäuse 22 vorgesehen. Die Gaskammern 26, 27 sind über eine in dem Ventilgehäuse 22 vorgesehene Düse 29 fluidisch miteinander verbunden.

Die Verzögerungseinrichtung 27 ist insbesondere ein Gasdämpfer. Die Gaskammer 28 ist mit Hilfe einer Abdeckung 30 abgedeckt. Die Abdeckung 30 weist eine Bohrung 31 auf, durch die das Betätigungselement 15 hindurchgeführt ist. Insbesondere liegt die Bohrung 31 im Bereich der ersten Gaskammer 26 berührend an dem Betätigungselement 15 an. Hierzu kann die Abdeckung 30 zur Montage mehrteilig ausgeführt oder elastisch verformbar sein.

Zwischen der Abdeckung 30 und dem Ventilgehäuse 22 ist eine Dichteinrichtung 32 vorgesehen. Die Dichteinrichtung 32 kann beispielsweise ein Dichtring sein. Das Gasabschaltventil 12 weist ferner eine Abdeckkappe 33 auf, die dem Abschluss gegenüber einer Kochfeldplatte der Kochstelle 2 dient.

In dem Ventilgehäuse 22 ist eine zwischen dem Ventilgehäuse 22 und dem Betätigungselement 15 angeordnete Federeinrichtung 34 vorgesehen. Die Federeinrichtung 34 ist beispielsweise eine Schrauben- oder Zylinderfeder. Unterhalb der ersten Gaskammer 26 verläuft radial durch das Betätigungselement 15 eine Bohrung 35 hindurch. Durch die Bohrung 35 strömt in der Offenposition des Betätigungselements 15 Brenngas hindurch.

Der Topfträger 8 weist neben dem Gasabschaltventil 12 die zwei Abstandhalter 17, 18 auf. Die Abstandhalter 17, 18 sind vorzugsweise in den ringförmigen Rahmen 16 des Topfträgers 8 eingeschraubt. Hierzu können an dem Rahmen entsprechende Aufnahmebohrungen 36, 37 vorgesehen sein, die insbesondere als Gewindebohrungen ausgeführt sind. An den Abstandhaltern 17, 18 können entsprechende Gewinde 38, 39 vorgesehen sein, die dazu eingerichtet sind, die Abstandhalter 17, 18 mit dem Rahmen 16 zu verschrauben. Vorzugsweise sind die Abstandhalter 17, 18 und das Betätigungselement 15 gleichmäßig verteilt um einem Umfang des ringförmigen Rahmens 16 des Topfträgers 8 angeordnet.

Die Fig. 5 zeigt eine schematische Schnittansicht der Gasbrenneranordnung 4 mit dem Gasbrenner 9 und dem Gasabschaltventil 12. Der Gasbrenner 9 weist einen Brennerkopf 40 und einen Düsenhalter oder ein Brennergehäuse 41 mit einer Gasdüse 42 auf. Über die Gaszuleitung 13 und insbesondere über den Adapter 25 wird der Gasdüse 42 Brenngas zugeführt, das sich in einem Mischraum 43 des Brennergehäuses 41 mit Primärluft mischt.

Zum wahlweisen Öffnen oder Schließen des Gasabschaltventils 12 von einer in der Figur 5 gezeigten Offenposition in eine in der Fig. 6 gezeigte Schließposition ist das Betätigungselement 15 verlagerbar. Dabei ist das Betätigungselement 15 mit Hilfe der Federeinrichtung 34 in Richtung der Schließposition vorgespannt. An einer Stirnseite 44 des Betätigungselements 15 kann eine Aufnahmetasche 45 vorgesehen sein, in der die Federeinrichtung 34 in der in Fig. 6 gezeigten Schließposition zumindest abschnittsweise und in der in Fig. 5 gezeigten Offenposition vollständig aufgenommen ist.

In der in Fig. 5 gezeigten Offenposition des Gasabschaltventils 12 liegt die Stirnseite 44 des Betätigungselements 15 an einer Auflagefläche 46 des Ventilgehäuses 22 an. Das Betätigungselement 15 ist zum Verlagern von der in der Fig. 6 gezeigten Schließposition in die in der Fig. 5 gezeigte Offenposition mit einem nicht dargestellten Gargutgefäß belastbar. Beim Abheben des Gargutgefäßes von dem Betätigungselement 15 verlagert sich dieses mit Hilfe der Federeinrichtung 34 selbsttätig von der Offenposition in die Schließposition. Eine Mittelachse 47 des Betätigungselements 15 ist beim Verlagern desselben von der Offenposition in die Schließposition oder umgekehrt parallel zu einer Mittelachse 48 des Gasbrenners 9 angeordnet. Ferner ist auch eine jeweilige Mittelachse 49 der Abstandhalter 17, 18 parallel zu der Mittelachse 48 des Gasbrenners 9 positioniert.

In der Offenposition des Betätigungselements 15 strömt das Brenngas durch die radiale Bohrung 35 des Betätigungselements 15 hindurch. In der in Fig. 6 gezeigten Schließposition ist die Bohrung 35 beidseits von dem Ventilgehäuse 22 verschlossen. Hierbei bildet die Bohrung 35 ein Ventil und das Ventilgehäuse 22 einen entsprechenden Ventilsitz.

Die Funktion der Verzögerungseinrichtung 27 wird anhand der Fig. 6 und 7 erläutert. Die Fig. 7 zeigt das Gasabschaltventil 12 in seiner Offenposition. Die Fig. 6 zeigt das Gasabschaltventil 12 in seiner Schließposition. Die Verzögerungseinrichtung 27 ist dazu eingerichtet, ein selbsttätiges Verlagern des Betätigungselements 15 mit Hilfe der Federeinrichtung 34 von der Offenposition in die Schließposition zu verzögern. Insbesondere kann die Verzögerungseinrichtung 27 dazu eingerichtet sein, das selbsttätige Verlagern des Betätigungselements 15 von der Offenposition in die Schließposition um ein vorbestimmtes Zeitintervall zu verzögern. Das vorbestimmte Zeitintervall kann beispielsweise eine Sekunde bis einige Sekunden betragen.

Insbesondere dämpft die Verzögerungseinrichtung 27 eine Bewegung des Betätigungselements 15 beim selbsttätigen Verlagern desselben von der Schließposition in die Offenposition. Hierbei kann beim Abheben des Gargutgefäßes von dem Betätigungselement 15 das Verlagern des Betätigungselements 15 von der Offenposition in die Schließposition umgehend erfolgen, wobei die Verzögerungseinrichtung 27 die Bewegung des Betätigungselements 15 von der Offenposition in die Schließposition derart abbremst, dass die Bohrung 35 zumindest abschnittsweise nicht von dem Ventilgehäuse 22 abgedeckt ist, so dass für das vorbestimmte Zeitintervall Brenngas durch die Bohrung 35 strömen kann.

Beim Verlagern des Betätigungselements 15 von der Schließposition in die Offenposition wird, wie in der Fig. 7 gezeigt, Gas, insbesondere Luft von der zweiten Gaskammer 28 über die Düse 29 in die erste Gaskammer 26 eingesaugt. Die Düse 29 wirkt hierbei als Drosselstelle. Der Gasstrom ist in der Fig. 7 mit Pfeilen gekennzeichnet. Beim Verlagern des Betätigungselements 15 von der Offenposition in die Schließposition strömt das Gas in der umgekehrten Richtung aus der ersten Gaskammer 26 über die Düse 29 in die zweite Gaskammer 28. Hierbei wirkt die Düse 29 ebenfalls als Drosselstelle. Über den Durchmesser der Düse 29 kann beispielsweise die Dämpfungswirkung bzw. die Verzögerungsleistung der Verzögerungseinrichtung 27 eingestellt werden.

Obwohl die vorliegende Erfindung anhand von Ausführungsbeispielen beschrieben wurde, ist sie vielfältig modifizierbar.

### BEZUGSZEICHENLISTE

- 1: Herd
- 2: Kochstelle
- 3: Kochmulde
- 4: Gasbrenneranordnung
- 5: Gasbrenneranordnung
- 6: Gasbrenneranordnung
- 7: Gasbrenneranordnung
- 8: Topfträger
- 9: Gasbrenner
- 10: Gasregelventil
- 11: Betätigungsknopf
- 12: Gasabschaltventil
- 13: Gaszuleitung
- 14: Hauptgasleitung
- 15: Betätigungselement
- 16: Rahmen
- 17: Abstandhalter
- 18: Abstandhalter
- 19: Auflagefläche
- 20: Auflagefläche
- 21: Auflagefläche
- 22: Ventilgehäuse
- 23: Anschlussflansch
- 24: Anschlussflansch
- 25: Adapter
- 26: Gaskammer
- 27: Verzögerungseinrichtung
- 28: Gaskammer
- 29: Düse
- 30: Abdeckung
- 31: Bohrung
- 32: Dichteinrichtung
- 33: Abdeckkappe
- 34: Federeinrichtung
- 35: Bohrung
- 36: Bohrung
- 37: Bohrung
- 38: Gewinde
- 39: Gewinde
- 40: Brennerkopf
- 41: Brennergehäuse
- 42: Gasdüse
- 43: Mischraum
- 44: Stirnseite
- 45: Aufnahmetasche
- 46: Auflagefläche
- 47: Mittelachse
- 48: Mittelachse
- 49: Mittelachse

- AF: Auflagefläche

## Patentansprüche

1. Gasabschaltventil (12) für einen Gasbrenner (9), das wahlweise in einen geöffneten oder geschlossenen Zustand verbringbar ist, mit einer Verzögerungseinrichtung (27), die dazu eingerichtet ist, ein Verbringen des Gasabschaltventils (12) von dem geöffneten Zustand in den geschlossenen Zustand zu verzögern, wobei das Gasabschaltventil (12) ein Betätigungselement (15), das zum wahlweisen Öffnen oder Schließen des Gasabschaltventils (12) von einer Offenposition in eine Schließposition verlagerbar ist, und eine Federeinrichtung (34) umfasst, mit Hilfe derer das Betätigungselement (15) in Richtung der Schließposition vorgespannt ist, wobei die Verzögerungseinrichtung (27) dazu eingerichtet ist, ein selbsttätiges Verlagern des Betätigungselements (15) mit Hilfe der Federeinrichtung (34) von der Offenposition in die Schließposition zu verzögern und wobei die Verzögerungseinrichtung (27) ein Gasdämpfer ist.

2. Gasabschaltventil nach Anspruch 1, **dadurch gekennzeichnet, dass** die Verzögerungseinrichtung (27) eine Bewegung des Betätigungselements (15) beim Verlagern desselben von der Schließposition in die Offenposition dämpft.

3. Gasabschaltventil nach Anspruch 1 oder 2, **dadurch gekennzeichnet, dass** das Betätigungselement (15) eine Auflagefläche (19) für ein Gargutgefäß aufweist.

4. Gasabschaltventil nach einem der Ansprüche 1 - 3, **dadurch gekennzeichnet, dass** das Betätigungselement (15) stabförmig ist.

5. Gasabschaltventil nach einem der Ansprüche 1 - 4, **dadurch gekennzeichnet, dass** die Verzögerungseinrichtung (27) eine an dem Betätigungselement (15) vorgesehene erste Gaskammer (26) und eine an einem Ventilgehäuse (22) des Gasabschaltventils (12) vorgesehene zweite Gaskammer (28) aufweist, die über eine Düse (29) mit der ersten Gaskammer (26) fluidisch verbunden ist.

6. Gasabschaltventil nach einem der Ansprüche 1 - 5, **dadurch gekennzeichnet, dass** das Betätigungselement (15) zum Verlagern von der Schließposition in die Offenposition mit einem Gargutgefäß belastbar ist und dass beim Abheben des Gargutgefäßes von dem Betätigungselement (15) das Betätigungselement (15) sich mit Hilfe der Federeinrichtung (34) selbsttätig von der Offenposition in die Schließposition verlagert.

7. Gasabschaltventil nach einem der Ansprüche 1 - 6, **dadurch gekennzeichnet, dass** eine Mittelachse (47) des Betätigungselements (15) beim Verlagern desselben von der Offenposition in die Schließposition oder umgekehrt parallel zu einer Mittelachse (48) des Gasbrenners (9) angeordnet ist.

8. Gasbrenneranordnung (4 - 7) für eine Kochstelle (2), mit einem Gasbrenner (9), einem Gasregelventil (10), einem Gasabschaltventil (12) nach einem der Ansprüche 1 - 7 und einer Gaszuleitung (13), die das Gasregelventil (10) mit dem Gasabschaltventil (12) und das Gasabschaltventil (12) mit dem Gasbrenner (9) fluidisch verbindet.

9. Gasbrenneranordnung nach Anspruch 8, **gekennzeichnet durch** einen Topfträger (8) zum Abstellen eines Gargutgefäßes, der ein Betätigungselement (15) des Gasabschaltventils (12) aufweist.

10. Gasbrenneranordnung nach Anspruch 9, **dadurch gekennzeichnet, dass** eine Auflagefläche (19) des Betätigungselements (15) und eine jeweilige Auflagefläche (20, 21) von Abstandhaltern (17, 18) des Topfträgers (8) eine gemeinsame Auflagefläche (AF) des Topfträgers (8) bilden.

11. Gasbrenneranordnung nach Anspruch 9 oder 10, **dadurch gekennzeichnet, dass** ein Rahmen (16) des Topfträgers (8) materialeinstückig mit einem Ventilgehäuse (22) des Gasabschaltventils (12) ausgebildet ist.

12. Kochstelle (2) mit einem Gasabschaltventil (12) nach einem der Ansprüche 1 - 7 und/oder einer Gasbrenneranordnung (4 - 7) nach einem der Ansprüche 8 - 11.

13. Herd (1) mit einem Gasabschaltventil (12) nach einem der Ansprüche 1 - 7, einer Gasbrenneranordnung (4 - 7) nach einem der Ansprüche 8 - 11 und/oder einer Kochstelle (2) nach Anspruch 12.

## Claims

1. Gas shut-off valve (12) for a gas burner (9), which is optionally able to be brought into an opened or closed state, with a delay facility (27), which is configured to delay a bringing of the gas shut-off valve (12) from the opened state into the closed state, wherein the gas shut-off valve (12) comprises an actuation element (15), which is able to be displaced from an open position into a closed position to optionally open or close the gas shut-off valve (12), and comprises a spring facility (34), with the aid of which the actuation element (15) is pretensioned in the direction of the closed position, wherein the delay facility (27) is configured to delay an automatic displacement of the actuation element (15) with the aid of the spring facility (34) from the open position into the closed position and wherein the delay facility (27) is a gas damper.

2. Gas shut-off valve according to claim 1, **characterised in that** the delay facility (27) damps a movement of the actuation element (15) when displacing the same from the closed position into the open position.

3. Gas shut-off valve according to claim 1 or 2, **characterised in that** the actuation element (15) has a contact surface (19) for a vessel for food to be cooked.

4. Gas shut-off valve according to one of claims 1 - 3, **characterised in that** the actuation element (15) is rod-shaped.

5. Gas shut-off valve according to one of claims 1 - 4, **characterised in that** the delay facility (27) has a first gas chamber (26) provided at the actuation element (15) and second gas chamber (28) provided at a valve housing (22), which is fluidically connected to the first gas chamber (26) via a nozzle (29).

6. Gas shut-off valve according to one of claims 1 - 5, **characterised in that** the actuation element (15) is able to be loaded with a vessel for food to be cooked for displacement from the closed position into the open position and that, when lifting the vessel for food to be cooked from the actuation element (15), the actuation element (15) is automatically displaced from the open position into the closed position with the aid of the spring facility (34).

7. Gas shut-off valve according to one of claims 1 - 6, **characterised in that** a centre axis (47) of the actuation element (15), on displacement of the same from the open position into the closed position or vice versa, is arranged in parallel with a centre axis (48) of the gas burner (9).

8. Gas burner assembly (4 - 7) for a cooking zone (2), with a gas burner (9), a gas regulation valve (10), a gas shut-off valve (12) according to one of claims 1 - 7 and a gas supply line (13), which fluidically connects the gas regulation valve (10) to the gas shut-off valve (12) and the gas shut-off valve (12) to the gas burner (9).

9. Gas burner assembly according to claim 8, **characterised by** a pot support (8) for placement of a vessel for food to be cooked, which has an actuation element (15) of the gas shut-off valve (12).

10. Gas burner assembly according to claim 9, **characterised in that** a contact surface (19) of the actuation element (15) and a respective contact surface (20, 21) of spacers (17, 18) of the pot support (8) form a common contact surface (AF) of the pot support (8).

11. Gas burner assembly according to claim 9 or 10, **characterised in that** a frame (16) of the pot support (8) is embodied from the same single piece of material as a valve housing (22) of the gas shut-off valve (12).

12. Cooking zone (2) with a gas shut-off valve (12) according to one of claims 1 - 7 and/or a gas burner assembly (4 - 7) according to one of claims 8 - 11.

13. Cooker (1) with a gas shut-off valve (12) according to one of claims 1 - 7, a gas burner assembly (4 - 7) according to one of claims 8 - 11 and/or a cooking zone (2) according to claim 12.

## Revendications

1. Vanne de coupure de gaz (12) pour un brûleur à gaz (9), pouvant être placée au choix dans un état ouvert ou fermé, avec un dispositif de temporisation (27) aménagé afin de temporiser un passage de la vanne de coupure de gaz (12) de l'état ouvert vers l'état fermé, dans laquelle la vanne de coupure de gaz (12) comprend un élément d'actionnement (15) déplaçable pour l'ouverture ou la fermeture sélective de la vanne de coupure de gaz (12) d'une position ouverte vers une position fermée, et un dispositif élastique (34) à l'aide duquel l'élément d'actionnement (15) est précontraint dans la direction de la position fermée, dans laquelle le dispositif de temporisation (27) est aménagé afin de temporiser un déplacement automatique de l'élément d'actionnement (15) à l'aide du dispositif élastique (34) de la position ouverte vers la position fermée et dans laquelle le dispositif de temporisation (27) est un amortisseur à gaz.

2. Vanne de coupure de gaz selon la revendication 1, **caractérisée en ce que** le dispositif de temporisation (27) amortit un mouvement de l'élément d'actionnement (15) lors du déplacement de celui-ci de la position fermée vers la position ouverte.

3. Vanne de coupure de gaz selon la revendication 1 ou 2, **caractérisée en ce que** l'élément d'actionnement (15) présente une surface d'appui (19) pour un récipient de denrées à cuire.

4. Vanne de coupure de gaz selon l'une des revendications 1 à 3, **caractérisée en ce que** l'élément d'actionnement (15) est en forme de bâton.

5. Vanne de coupure de gaz selon l'une des revendications 1 à 4, **caractérisée en ce que** le dispositif de temporisation (27) présente une première chambre à gaz (26) prévue sur l'élément d'actionnement (15) et une deuxième chambre à gaz (28) prévue sur un carter de vanne (22) de la vanne de coupure de gaz (12), laquelle se trouve en liaison fluidique avec la première chambre à gaz (26) via une tuyère (29).

6. Vanne de coupure de gaz selon l'une des revendications 1 à 5, **caractérisée en ce que** l'élément d'actionnement (15) peut être chargé d'un récipient de denrées à cuire pour le déplacement de la position fermée vers la position ouverte et **en ce que** lors du soulèvement du récipient de denrées à cuire de l'élément d'actionnement (15) l'élément d'actionnement (15) se déplace à l'aide du dispositif élastique (34) automatiquement de la position ouverte vers la position fermée.

7. Vanne de coupure de gaz selon l'une des revendications 1 à 6, **caractérisée en ce qu'**un axe central (47) de l'élément d'actionnement (15) est, lors de son déplacement de la position ouverte vers la position fermée ou inversement, disposé parallèlement à un axe central (48) du brûleur à gaz (9).

8. Agencement de brûleur à gaz (4 - 7) pour un poste de cuisson (2), avec un brûleur à gaz (9), une vanne de régulation de gaz (10), une vanne de coupure de gaz (12) selon l'une des revendications 1 à 7 et une conduite d'alimentation en gaz (13) qui relie fluidiquement la vanne de régulation de gaz (10) à la vanne de coupure de gaz (12) et la vanne de coupure de gaz (12) au brûleur à gaz (9).

9. Agencement de brûleur à gaz selon la revendication 8, **caractérisé par** un support à marmites (8) pour la dépose d'un récipient de denrées à cuire, qui présente un élément d'actionnement (15) de la vanne de coupure de gaz (12).

10. Agencement de brûleur à gaz selon la revendication 9, **caractérisé en ce qu'**une surface d'appui (19) de l'élément d'actionnement (15) et une surface d'appui respective (20, 21) d'écarteurs (17, 18) du support à marmites (8) constituent une surface d'appui (AF) commune du support à marmites (8).

11. Agencement de brûleur à gaz selon la revendication 9 ou 10, **caractérisé en ce qu'**un cadre (16) du support à marmites (8) est exécuté en un seul matériau avec un carter de vanne (22) de la vanne de coupure de gaz (12).

12. Poste de cuisson (2) avec une vanne de coupure de gaz (12) selon l'une des revendications 1 à 7 et/ou un agencement de brûleur à gaz (4 - 7) selon l'une des revendications 8 à 11.

13. Cuisinière (1) avec une vanne de coupure de gaz (12) selon l'une des revendications 1 à 7, un agencement de brûleur à gaz (4 - 7) selon l'une des revendications 8 à 11 et/ou un poste de cuisson (2) selon la revendication 12.
